# EUROPÄISCHE PATENTSCHRIFT

(11) **EP 0 502 224 B1**
(45) Veröffentlichungstag und Bekanntmachung des Hinweises auf die Patenterteilung: **26.04.1995**
(21) Anmeldenummer: 91103364.5
(22) Anmeldetag: 06.03.1991
(51) Int. Cl.: B27N 5/00, B30B 15/06

(54) **Vorrichtung zur gleichzeitigen Herstellung einer Mehrzahl von blockartigen Presskörpern**
Device for the simultaneous production of a set of pressed blocks
Dispositif pour la fabrication simultanée de plusieurs blocs pressés

(43) Veröffentlichungstag der Anmeldung: 09.09.1992
(73) Patentinhaber: WERZALIT AG + CO., D-71720 Oberstenfeld (DE)
(72) Erfinder: Weinberg, Gerd, W-7141 Oberstenfeld (DE); Huber, Helmuth, W-7141 Gronau (DE); Zimmermann, Kurt, W-7141 Oberstenfeld (DE)
(74) Vertreter: Bögl, Wolfgang, Dipl.-Ing.

(56) Entgegenhaltungen:
- DE-A- 2 309 975
- DE-C- 554 810

## Beschreibung

Die Anmeldung betrifft eine Vorrichtung zur gleichzeitigen Herstellung einer Mehrzahl von im wesentlichen blockartigen Preßkörpern mit einer aus Preßwerkzeugoberteil und Preßwerkzeugunterteil bestehenden Presse, in welcher das Preßwerkzeugunterteil aus einem, eine Mehrzahl von Schächten aufweisenden heb- und senkbaren Rahmen und in den Schächten feststehend angeordneten Stempeln besteht.

Eine solche Vorrichtung ist bekannt ( DE - C - 23 09 975 ). Die bekannte Vorrichtung wird dazu verwendet, um Preßkörper aus einem nicht fließfähigen Gemisch zu pressen. Das nicht fließfähige Gemisch besteht häufig aus lignozellulosehaltigen Faserstoffen, wie zerkleinerten und getrockneten Holzspänen, Bagassefasern u. ä. , die mit einem wärmehärtbaren Kunstharz, wie Melamin-, Harnstoffformaldehyd- oder Phenolformaldehydharz vermischt sind. Anstelle der zerkleinerten und getrockneten Holz- oder Bagassefasern können aber auch Fasern anderer Werkstoffe, wie Glasfasern, Steinwolle oder Asbestfasern allein oder mehrere derselben gemischt werden, denen entsprechende, vorzugsweise organische Bindemittel zugesetzt sind.

Aus dem Gemisch wird in der Presse in der Weise ein Preßkörper hergestellt, daß das Gemisch unter hohem Druck und Wärmezufuhr gepreßt wird wobei das Bindemittel aushärtet. Wenn das Pressen mit einem Mehrfachpreßwerkzeug erfolgt, so ist es erforderlich, daß zwischen den Stempeln und den Schachtwänden sehr geringe Abstände eingehalten werden. Ist das nicht der Fall, dann können insbesondere feinkörnige Bestandteile des Gemischs durch den Spalt hindurchfallen. Sind die Abstände jedoch sehr gering, dann kann es, u.a. wegen des Temparaturgefälles im Werkzeug, vorkommen, daß die Schachtoberflächen und/oder die Stempel einen erhöhten Verschleiß erleiden.

Das der Erfindung zugrunde liegende technische Problem besteht deshalb darin, die bekannte Vorrichtung in der Weise zu verbessern, daß trotz sehr geringer Abstände zwischen den Stempeln und Schachtwänden ein erhöhter Verschleiß vermieden wird.

Dieses technische Problem ist erfindungsgemäß dadurch gelöst, daß das dem Schacht zugewandte Ende des Stempels mit einer horizontal beweglichen Platte versehen ist.

Durch diese Ausgestaltung ist das beim Pressen wirksame und gegenüber der Schachtwand dicht auszubildende Stempelende schwimmend ausgebildet und kann seine Lage im Schacht in Abhängigkeit von Temperaturschwankungen selbsttätig anpassen.

Vorteilhafte Ausgestaltungen der Erfindung sind in den Ansprüchen 2 und 3 enthalten. Sie ist nachstehend anhand der Figur erläutert :
In der Figur ist der mit Schächten 1 versehene Rahmen 2 zu erkennen. In den Schächten 1 sind die Stempel 3 angeordnet, deren oberes Ende mit der horizontal geweglichen Platte 4 versehen ist. Die Platten 4 sollen in Richtung der Pfeile beweglich sein. Zu diesem Zweck sind das obere Ende des Stempels 3 mit einem T - förmigen Profil und die Platte 4 mit einer in gleicher Weise geformten Aussparung versehen. Die Stempel 3 weisen im Zentrum eine am oberen Ende des Stempels 3 geschlossene Längsbohrung 5 auf, in welcher eine Heizung angeordnet sein soll.

Die Heizung kann beispielsweise in der Weise verwirklicht sein, daß die Längsbohrung 5 durch eine Längswand in zwei, am oberen Endemiteinander in Verbindung stehende Kanäle unterteilt ist, durch welche zwecks Heizung Heißdampf geleitet wird. Die Heizung kann aber auch auf andere Weise, beispielsweise durch elektrische Heizkörper verwirklicht sein.

## Patentansprüche

1. Vorrichtung zur gleichzeitigen Herstellung einer Mehrzahl von im wesentlichen blockartigen Preßkörpern mit einer aus Preßwerkzeugoberteil und Preßwerkzeugunterteil bestehenden Presse, in welcher das Preßwerkzeugunterteil aus einem, eine Mehrzahl von Schächten aufweisenden heb- und senkbaren Rahmen und in den Schächten feststehend angeordneten Stempeln besteht,
dadurch gekennzeichnet, daß das dem Schacht ( 1 ) zugewandte Ende des Stempels ( 3 ) mit einer horizontal beweglichen Platte ( 4 ) versehen ist.

2. Vorrichtung nach Anspruch 1,
dadurch gekennzeichnet, daß die Platten ( 4 ) in der Weise am Stempel ( 5 ) geführt sind, daß die Bewegungsrichtungen von zwei benachbarten Platten ( 4 ) um neunzig Winkelgrade zueinander verschoben sind.

3. Vorrichtung nach den Ansprüchen 1 und 2,
dadurch gekennzeichnet, daß der Stempel ( 3 ) mit einer Bohrung ( 5 ) versehen ist, in welcher eine Heizung angeordnet ist.

## Claims

1. A device for the simultaneous production of a plurality of basically block-shaped pressed bodies by employing a power press consisting of an upper part of the pressing tool and of a lower part of the pressing tool, with said lower part of the pressing tool consisting of a liftable and lowerable frame member comprising a plurality of shafts, as well as of stamps disposed stationarily within said shafts,
**characterized** in that the particular end of the stamp (3) which faces the shaft ( 1 ) is provided with a horizontally movable plate (4).

2. A device as claimed in claim 1, **characterized** in that said plates (4) are in such a way guided on said stamps (3) that the directions of movement of two neighbouring plates (4) are shifted by ninety angular degrees in relation to one another.

3. A device as claimed in claims 1 and 2, **characterized** in that said stamp ( 3 ) is provided with a bore inside which a heating may be arranged.

## Revendications

1. Dispositif pour la fabrication simultanée de plusieurs pièces pressées sensiblement en forme de blocs à l'aide d'une presse formée d'une partie d'outil de pressage supérieure et d'une partie d'outil de pressage inférieure, dans laquelle la partie d'outil inférieure se compose d'un châssis apte à être relevé et abaissé et comportant plusieurs empreintes, et de poinçons disposés de façon fixe dans les empreintes, caractérisé en ce que l'extrémité du poinçon (3) tournée vers l'empreinte (1) est pourvue d'une plaque (4) mobile horizontalement.

2. Dispositif selon la revendication 1, caractérisé en ce que les plaques (4) sont guidées au niveau du poinçon (3) de telle sorte que les sens de déplacement de deux plaques (4) voisines soient décalés de quatre-vingt-dix degrés l'un par rapport à l'autre.

3. Dispositif selon les revendications 1 et 2, caractérisé en ce que le poinçon (3) est pourvu d'un perçage (5) dans lequel est disposé un chauffage.
